# EUROPÄISCHE PATENTANMELDUNG

(11) **EP 0 518 268 A1**
(43) Veröffentlichungstag der Anmeldung: **16.12.1992**
(21) Anmeldenummer: 92109708.5
(22) Anmeldetag: 09.06.1992
(51) Int. Cl.: E06B 9/174

(54) **Ein zu öffnendes Lager für Wellen von Rollvorhängen**

(30) Priorität: 13.06.1991 IT BO910208
(71) Anmelder: SUNCOVER s.r.l., I-40016 S. Giorgio di Piano (Bo) (IT)
(72) Erfinder: Piccioni, Tomaso, c/o Suncover S.R.L., I-40016 San Giorgio di Piano (BO) (IT)
(74) Vertreter: Rinaldi, Carlo

(57) **Zusammenfassung**

Ein zu öffnendes Lager für Wellen von Rollvorhängen umfaßt: eine Unterstützungsplatte (9); einen Bügel (3) zur Befestigung der Unterstützungsplatte (9) an einem Rahmen (1,11), der sich am Rand der Öffnung des durch den Vorhang geschützten Raums befindet; eine Unterstützungsstruktur (8), die geeignet ist, mit der Unterstützungsplatte (9) verbunden zu sein; ein geöffnetes Lager (19) zur Unterstützung eines Zapfens (5) einer Welle (6); ein Schließungsmittel (24) zur Schließung des Lagers (19), wobei sich das Schließungsmittel (24) von einer ersten Öffnungsstellung zu einer zweiten Schließungsstellung des Lagers (19) bewegen läßt, um ein Lager für den Zapfen (5) der Welle (6) mit dem Lager (19) zu bilden; Mittel (4) zur Befestigung des Lagers (9) an einem an einer Decke befestigten Rahmen (1) oder an einem Stirnrahmen (11).

## Beschreibung

Die vorliegende Erfindung betrifft ein zu öffnendes Lager für Wellen von Rollvorhängen, das für die Einsetzung der Zapfen der Welle in das Lager und für deren Klemmen im Lager sorgt. Außerdem betrifft die Erfindung ein Lager, das geeignet ist, mit einem Stirnrahmen oder mit einem an einer Decke befestigten Rahmen zur Besserung der Vielseitigkeitsmerkmale des Lagers festverbunden zu sein.

Die Wellen für Rollvorhängen sollen zur Ersetzung, zum Waschen und zum Abstauben der Vorhängen leicht montiert und abmontiert sein; davon geht das Erfordernis von Lagern für Zapfen aus, durch welche die Wellen ohne schwere Betätigungen von Fachmännern montiert und abmontiert werden können.

Die gegenwärtigen Lager für Wellen von Rollvorhängen lösen die folgenden Aufgaben nicht gliechzeitig:
Einsetzen und beseitigen die Zapfen der Wellen zu der obigen Notwendigkeiten;
Anordnen die Lager in einem Stirnrahmen oder in einem an einer Decke befestigten Rahmen mit der Eingangsöffnung des Lagers nach oben ausgerichtet.

Hier will die Erfindung Abhilfe schaffen. Die Erfindung, wie sie in der Hauptanspruch gekennzeichnet ist, löst die Aufgabe, ein zu öffnendes Lager für Wellen von Rollvorhängen zu schaffen. Die durch die Erfindung erreichten Ergebnisse bestehen in wesentlichem daraus, daß das Lager durch die Betätigung einer Hebel geöffnet werden kann, die sich in der Seitlichenteil des Körpers des Lagers zu ihrer leichten Betätigung befindet.

Die durch die Erfindung erreichten Vorteile sind in wesentlichem darin zu sehen, daß das Lager sowohl in den Stirnrahmen als auch in den an einer Decke befestigten Rahmen beidemal mit der Eingangsöffnung des Lagers nach oben ausgerichtet angeordnet werden kann

Weitere Vorteile, Einzelheiten und erfindungswesentliche Merkmale ergeben sich aus der nachfolgenden Beschreibung einer bevorzugten Ausführungsbeispiels des Lagers gemäß der Erfindung, unter bezugnahme auf die beigefügten Zeichnungen. Dabei zeigt im einzelnen:
**Fig.1** eine schematische Darstellung eines erfindungsgemäßen Lagerglieds, das eine Rollwelle stützt und an einer Decke befestigt ist;
**Fig.2** eine Vorderansicht eines an einem Rahmen befestgten Lagerglieds, wobei der Rahmen mit einer Decke festverbunden ist;
**Fig.3** eine Vorderansicht eines an einem Seitenrahmen befestigten Lagerglieds;
**Fig.4** eine Unterstützungsstruktur des Lagerglieds;
**Fig.5** das Lagerglied mit einem Hebel, der sich in gesclossener Stellung für den Zapfen der Welle befindet;
**Fig.6** das Lagerglied mit dem Hebel, der sich in geöffneter Stellung für den Zapfen der Welle befindet;
**Fig.7** eine Unterstützungsplatte für den Hebel in geöffneter Stellung;
**Fig.8** die Unterstützungsplatte für den Hebel in gesclossener Stellung;
**Fig.9** das Lagerglied;
**Fig.10** das Lagerglied mit dem Hebel in gesclossener Stellung;
**Fig.11** das Lagerglied mit dem Hebel in geöffneter Stellung;
**Fig.12** eine Seitenansicht des Hebels in geöffneter Stellung und in einem in der Platte vorgesehenen Lagerglied eingesetzt;
**Fig.13** eine Seitenansicht des Hebels in geschlossener Stellung und in einem in der Platte vorgesehenen Lagerglied eingesetzt;
**Fig.14** eine Seitenansicht des Hebels;
**Fig.15** eine Seitenansicht des Hebels in geöffneter Stellung und in einem in der Unterstützungsstruktur vorgesehenen Zapfen eingesetzt;
La **Fig.16** eine Seitenansicht des Hebels in geschlossener Stellung und in einem in der Unterstützungsstruktur vorgesehenen Zapfen eingesetzt.

Die Figuren stellen ein zu öffnendes Lager für Welle von Rollvorhängen oder Bestandeile des Lagers dar.

Fig.1 stellt einen an einer Decke befestigten Rahmen 1 dar, mit welchen ein erfindungsgemäßes Lagerglied 2 festverbunden ist. Für die Befestigung des Lagerglieds 2 am Rahmen 1 sorgen ein Bügel 3 und Schrauben 4.

Das Lagerglied 2 stützt eine Zapfen einer Welle 6 von Rollvorhängen, die eine Symmetrieachse A aufweist.

Ein Hebel 7 streckt aus dem Lagerglied 2 zur seinem Bewegung von einer ersten Schließungsstellung zu einer zweiten Öffnungsstellung des Zapfens 5 vor, wie das später erklärt wird.

Wie es in der Figuren 2 und 3 dargestellt ist, weist das Lagerglied 2 eine Unterstützungsstruktur 8 auf, die an einer Unterstützungsplatte 9 durch Schrauben befestigt ist.

In der Fig.2 ist die Unterstützungsplatte 9 durch Schrauben 10 mit an der Decke befestigten Rahmen 1 festverbunden und in der Fig.3 ist dieselbe Unterstützungsplatte 9 mit einem Rahmen 11 festverbunden, der sich am Rand der Öffnung des durch den Vorhang geschützten Raums befindet.

Der in den Figuren 2 und 3 dargestellte Hebel 7 ist in Schließungsstellung für den Zapfen 5 der Welle 6.

Fig.4 erklärt die Anordnungen der Figuren 2 und 3 der Unterstützungsstruktur 8. Die Platte 9 weist vier Bohrungen 12 für die Schrauben 10 auf, durch die die Struktur an der Platte 9 befestigt ist.

Durch die Einsetzung der Schrauben 10 in zwei genau entgegengesetzen Bohrungen 12 wird die in der Fig.2 oder jene in der Fig.3 dargestellte Anordnung der Struktur 8 erreicht.

Die Platte 9 weist den Bügel 3 zur Befestigung des ganzen Lagerglieds 2 an einem der Rahmen 1 oder 11 und ein Lager 13, um welches sich ein Ende 14 des Hebels 7 dreht, auf, wobei der Hebel 7 mit Schließungsmitteln zur Schließung des Lagers 13 ausgestattet ist. Außerdem ist eine kreisförmige Nut 15 für die Bewegungen des Hebels vorgesehen.

Die Figuren 5 und 6 stellen die Unterstützungsstruktur 8 in vergössertem Maßstab zum besseren Verständnis deren Gestaltung dar.

Die Struktur 8 besteht aus zwei parallelen halbkreisförmigen Wänden 16 und 17, die durch eine Stufe 18 verbunden sind, wobei die Stufe 18 ruf die Ebenen der Wände 16 und 17 senkrecht ist.

In der Wand 16 befindet sich ein geöffnetes Lager 19 zur Unterstützung des Zapfens 5 der Welle 6, der in das Lager 19 von oben eingesetzt ist; das Lager 19 bildet einen Teil des Lagerglieds für den Zapfen 5.

Zur Verhinderung des Ausgangs des Zapfens 5 aus dem Lager 19 im Folge der Drehung der Welle 6 wird der Hebel 7 in einer in der Fig.5 dargestellten ersten Stelle verschoben.

Zum Abziehen von unten des Zapfens 5 aus dem Lager 19, wird der Hebel 7 in einer in der Fig.6 dargestellten zweiten Stelle verschoben.

Die Struktur 8 weist zwei Bohrungen 20 für die Schrauben 10 zur ihrer Befestigung an der Platte 9 auf.

Die Figuren 7 und 8 stellen die mit dem Hebel 7 festverbundene Platte 9 dar.

Das Lager 13 behält mit Genauigkeit einen an einem Ende 14 des Hebels 7 angeordneten Zapfen 21 zur Drehung desselben Hebels 7 von der in der Fig.7 dargestellten Stelle zu der in der Fig.8 dargestellten Stelle, die, beziehungsweise, der Stellungen der Figuren 7 und 6 entsprechen.

Der Hebel 7 weist ein zweites Rändelende 22 zur Betätigung desselben Hebels 7 auf, wobei das Ende 22 aus dem erfindungsgemäßen Lagerglied 2 vorstreckt.

Das Ende 14 des Hebels 7 weist zwei kreisbogenförmige Teile 23 und 24, die aus einer Ebene vorstrecken, die den im Lager 13 eingesetzten Teil des Zapfens 21 begrenzt.

Befindet sich der Teil 24 in der in den Figuren 5 und 8 dargestellten Stellung, so klemmt er den Zapfen 5 im Lager 19 der Struktur 8, wie die Figuren 2, 3 und 5 darstellen.

In den Figuren 7 und 8 ist der Zapfen 21 nicht dargestellt, weil er sich im Lager 13 befindet.

Die Fig.9 stellt die Seite der Struktur 8 dar, die auf die Innenseite der Platte 9 ausgerichtet ist. Das Lager 19 weist einen kreisbogenförmigen Teil 25 und einen Rechteckteil 26, dessen Öffnung sich in der Stufe 18 befindet, um die Einsetzung und das Abziehen des Zapfens 5 in Bezug auf das Lager 19 mit dem Hebel 7 in Öffnungsstellung zu erlauben. Der kreisbogenförmige Teil 25 bildet den Zapfen eines Lagers, das aus den kreisbogenförmigen Teilen besteht.

In der Fig. 10 ist der Hebel 7 in der Schließungsstellung, deshalb schließt der Teil 24 den Rechteckteil 26 des Lagers 19.

In der Fig. 11 ist der Hebel 7 in der Öffnungsstellung, deshalb öffnet der Teil 24 den Rechtecktei 26 des Lagers 19.

Die Figuren 12 und 13 stellen den Hebel 7 in der Schließungs-und Öffnungsstellung zur Erklärung der Anordnung des Zapfens 21 im ersten Ende 14 des Hebels 7 dar.

Wie das in der Fig. 14 dargestellt ist, begrenzt eine Ebene 27, aus welcher die Teile 23 und 24 vorstrecken den Zapfen 21. Außerdem weist der Hebel ein Zahn 28 zur Beihilfe der Translationsbewegung des Endes 22 in der Nut 15 auf.

Schließlich ist der Hebel 7 mit einer Verstärkungsverrippung 29 ausgestattet, die durch eine Ebene 30 begrenzt wird, welche weniger vorstreckend aus dem Hebel 7 als eine Ebene 31 ist, die das Ende 22 begrenzt. Deshalb streckt das Ende 22 aus der Seitenwand 32 der Struktur 8, wie das in den Figuren 5 und 6 dargestellt ist.

Die Figuren 15 und 16 stellen den Hebel 7 in Schließungsstellung, beziehungsweise, in Öffnungsstellung, um die Anordnung der Teile W und 24 im ersten Ende 14 des Hebels 7 zu erklären.

Es soll an dieser Stelle noch einmal ausdrücklich angegeben werden, daß es sich bei der vorangehenden Beschreibung lediglich um eine solche beispielhaften Charakters handelt.

## Patentansprüche

1. Ein zu öffnendes Lager für Wellen von Rollvorhängen, das umfaßt: eine Unterstützungsplatte (9); einen Bügel (3) zur Befestigung der Unterstützungsplatte (9) an einem Rahmen (1, 11), der sich am Rand der Öffnung des durch den Vorhang geschützten Raums befindet; **dadurch gekennzeichnet**, daß die folgenden Glieder vorgesehen sind: eine Unterstützungsstruktur (8), die geeignet ist, mit der Unterstützungsplatte (9) verbunden zu sein; ein geöffnetes Lager (19) zur Unterstützung eines Zapfens (5) einer Welle (6); ein Schließungsmittel (24) zur Schließung des Lagers (19), wobei sich das Schließungsmittel (24) von einer ersten Öffnungsstellung zu einer zweiten Schließungsstellung des Lagers (19) bewegen läßt, um ein Lager für den Zapfen (5) der Welle (6) mit dem Lager (19) zu bilden; Mittel (4) zur Befestigung des Lagers (9) an einem an einer Decke befestigten Rahmen (1) oder an einem Stirnrahmen (11).

2. Ein zu öffnendes Lager nach Anspruch 1, **dadurch gekennzeichnet**, daß das Lager (19) nach oben geöffnet ist.

3. Ein zu öffnendes Lager nach Anspruch 1, **dadurch gekennzeichnet**, daß das Schließungsmittel (24) aus einer kreisbogenförmigen Struktur (24) besteht, die das Lager (19).schließt.

4. Ein zu öffnendes Lager nach Anspruch 3, **dadurch gekennzeichnet**, daß sich die kreisbogenförmige Struktur (24) an einem ersten Ende (14)eines Hebels (7) befindet.

5. Ein zu öffnendes Lager nach Anspruch 3, **dadurch gekennzeichnet**, daß der Hebel (7) einen Zapfen (21) aufweist, der geeignet ist, in einem in der Platte (9) ausgeführten Lager (13) gelagert zu sein, wobei sich der Zapfen (21) am ersten Ende (14) des Hebels (7) befindet und von der kreisbogenförmigen Struktur (24) durch eine ebene Fläche getrennt wird.

6. Ein zu öffnendes Lager nach Anspruch 1, **dadurch gekennzeichnet**, daß die Platte (9) vier Bohrungen (12) Für Schrauben aufwest und daß die Unterstützungsstruktur (8) mit zwei Bohrungen für die Scrauben (10) so ausgestattet ist, daß die Unterstützungsstruktur (8) mit der Platte (9) in zwei untereinander senkrechten Stelle anordnen läßt, um die Öffnung des Lagers (19) nach oben auszuricten.

7. Ein zu öffnendes Lager nach Anspruch 1, **dadurch gekennzeichnet**, daß die Unterstützungsstruktur (8) aus zwei parallelen halbkreisförmigen Wänden (16, 17), die durch eine Stufe (18) bestchen, wobei die Stufe (18) auf die Ebenen der Wände (16, 17) senkrecht ist; in einer ersten Wand (16) befindet sich das geöffnete Lager (19) zur Unterstützung des Zapfens (5) der Welle (6); das Lager (19) weist einen kreisbogenförmigen ersten (25) und einen Rechteckteil (26) auf, dessen Öffnung sich in der Stufe (18) befindet, um die Einsetzung und das Abziehen des Zapfens (5) in Bezug auf das Lager (19) mit dem Hebel (7) in Öffnungsstellung zu erlauben.

8. Ein zu öffnendes Lager nach Anspruch 1, **dadurch gekennzeichnet**, daß der kreisbogenförmigen Teil ein Lager eines in einem ersten Ende (14) des Hebels (7) sich befindlichen Zapfens (21) bildet, welcher aus im ersten Ende (14) des Hebels vorgesehenen kreisbogenförmigen Teilen (23,24) besteht, wobei die Teile (23,24) die aus einer Ebene vorstrecken, die den im Lager (13) eingesetzten Zapfen (21) begrenzt.
